# EUROPÄISCHE PATENTSCHRIFT

(11) **EP 0 275 582 B1**
(45) Veröffentlichungstag und Bekanntmachung des Hinweises auf die Patenterteilung: **21.11.1991**
(21) Anmeldenummer: 87202445.0
(22) Anmeldetag: 08.12.1987
(51) Int. Cl.: G05F 3/26

(54) **Stromspiegelschaltung**
Current mirror circuit
Circuit de miroir de courant

(30) Priorität: 10.12.1986 DE 3642167
(43) Veröffentlichungstag der Anmeldung: 27.07.1988
(73) Patentinhaber: Philips Patentverwaltung GmbH, 22335 Hamburg (DE); Philips Electronics N.V., 5621 BA Eindhoven (NL)
(72) Erfinder: Kohsiek, Cord Heinrich, D-2086 Ellerau (DE)
(74) Vertreter: Hartmann, Heinrich, Dipl.-Ing.

(56) Entgegenhaltungen:
- DE-A- 3 035 272
- US-A- 3 868 581
- US-A- 4 103 249
- US-A- 4 507 573
- RCA TECHNICAL NOTES, Nr. 990, 1974, Seiten 1-7, Princeton, New Jersey, US; O.H. SCHADE, Jr.: "Current-mirror amplifiers having current gains less influenced by the base currents of components transistors"

## Beschreibung

Die Erfindung betrifft eine Stromspiegelschaltung nach dem Oberbegriff des Anspruchs 1 und eine Verwendung derselben.

Stromspiegelschaltungen sind seit langem bekannt. Sie enthalten im ersten Zweig eine Diode, die meist durch einen Transistor gebildet wird, dessen Kollektor mit seiner Basis verbunden ist, und im zweiten Zweig die Basis-Emitter-Strecke eines Transistors. Stromspiegel dieser Art liefern einen Ausgangsstrom, der dem Eingangsstrom entspricht (wenn die wirksamen Emitterflächen der Transistoren in den beiden Zweigen einander gleich sind) bzw. der um einen definierten Faktor größer oder kleiner ist als der Eingangsstrom (wenn die wirksame Emitterfläche des Transistors im zweiten Zweig um diesen Faktor größer oder kleiner ist als die Emitterfläche des als Diode geschalteten Transistors im ersten Zweig). In der Praxis ist das Emitterflächenverhältnis aber auf Werte zwischen etwa 1:10 und 10:1 beschränkt.

Aufgabe der vorliegenden Erfindung ist es, einen Stromspiegel anzugeben, mit dem andere Verhältnisse zwischen Ausgangsstrom und Eingangsstrom realisierbar sind.

Diese Aufgabe wird erfindungsgemäß durch die im Anspruch 1 angegebenen Maßnahmen gelöst.

Es sei an dieser Stelle erwähnt, daß aus Fig. 3 der DE-PS 30 35 272 ein Stromverstärker mit den Merkmalen des Oberbegriffs des Hauptanspruchs bekannt ist. Bei dieser bekannten Schaltung enthält der zweite Zweig die Basis-Emitter-Strecke eines ersten Transistors, die in Serie zu einer aus einer Stromquelle und der Basisemitterstrecke eines zweiten Transistors bestehenden Parallelschaltung geschaltet ist. Bei dieser bekannten Schaltung soll sich der Ausgangsstrom mit dem Quadrat des Eingangsstroms ändern; somit handelt es sich dabei um einen nichtlinearen Stromverstärker. Demgegenüber ist das Verhältnis zwischen dem Strom im zweiten Zweig und dem Strom im ersten Zweig der Wurzel aus der Stromverstärkung des einen Transistors im zweiten Zweig proportional. Da der Stromverstärkungsfaktor eines Transistors praktisch konstant ist, stehen bei der Erfindung Ausgangs- und Eingangsstrom in einem konstanten Verhältnis zueinander.

Ein besonderer Vorteil der erfindungsgemäßen Schaltung besteht darin, daß das Verhältnis zwischen dem Strom im zweiten Zweig der Wurzel aus der Stromverstärkung des einen Transistors im zweiten Zweig proportional ist. Der Stromverstärkungsfaktor der Transistoren einer integrierten Schaltung ist zwar im wesentlichen der gleiche, jedoch können die Stromverstärkungsfaktoren der Transistoren von zwei integrierten Schaltungen des gleichen Typs wesentlich voneinander abweichen, insbesondere, wenn die Schaltungen nicht von der gleichen Kristall-Scheibe stammen. Bei verschiedenen Schaltungstypen ergibt sich aber ein - in der Regel unerwünschter - Ruhestrom, der ebenfalls mit der Wurzel aus dem Stromverstärkungsfaktor bzw. dem Kehrwert dieser Wurzel schwankt.

Eine Weiterbildung der erfindungsgemäßen Stromspiegelschaltung ist daher gekennzeichnet durch ihre Verwendung zur Kompensation des der Wurzel des Stromverstärkungsfaktors der Transistoren einer Schaltung oder dem Kehrwert dieses Wertes proportionalen Ruhestroms in einer integrierten Schaltung.

Die Erfindung wird nachstehend anhand der Zeichnung näher erläutert. Es zeigen:
- Fig. 1: ein Schaltbild der erfindungsgemäßen Schaltung,
- Fig. 2: ihre Verwendung zur Kompensation des Ruhestroms bei einem AM-Demodulator.

Die in Fig. 1 dargestellte Stromspiegelschaltung enthält in einem ersten Zweig zwei mit gleicher Durchlaßrichtung in Serie geschaltete Dioden, die durch je einen npn-Transistor 1 bzw. 2 gebildet werden, deren Kollektor-Basis-Anschlüsse kurzgeschlossen sind.

Der zweite Zweig enthält zwei npn-Transistoren 3 und 4, deren in Serie geschaltete Basis-Emitter-Strecken den in Serie geschalteten Dioden 1, 2 parallelgeschaltet sind. Demgemäß ist die Basis des Transistors 3 mit dem Kollektor-Basis-Anschluß des Transistors 1 verbunden; dieser Verbindungspunkt bildet einen Anschlußpunkt 5 der Stromspiegelschaltung. Weiterhin ist der Emitter des Transistors 3 mit der Basis des Transistors 4 verbunden, dessen Emitter mit dem Emitter des Transistors 2 verbunden ist. Die Verbindung der Emitter der Transistoren 2 und 4 bildet einen weiteren Anschlußpunkt 6 der Schaltung.

Den dritten Anschlußpunkt des Stromspiegels bildet der Kollektor des Transistors 4, mit dem der Kollektor des Transistors 3 verbunden ist. Da der Kollektorstrom des Transistors 3 wesentlich kleiner ist als der Kollektorstrom des Transistors 4 kann die letztgenannte Verbindung gegebenenfalls aber auch entfallen.

Bei der nachfolgenden Berechnung sei zunächst angenommen, daß die vier Transistoren 1 bis 4 die gleichen Eigenschaften aufweisen. Der Emitterstrom I₄ des Transistors 4 ist um den Stromverstärkungsfaktor B dieses Transistors größer als der Emitterstrom des Transistors 3. Wegen des exponentiellen Zusammenhanges zwischen der Basis-Emitter-Spannung eines Transistors und seinem Emitterstrom gilt daher die Gleichung:

${\text{U₄ - U₃ = U}}_{\text{T}} \text{lnB (1)}$

Dabei sind U₃ bzw. U₄ die Basis-Emitter-Spannungen der Transistoren 3 bzw. 4, und U_{T} ist die sogenannte Temperaturspannung, die bei Zimmertemperatur etwa 25,5 mV beträgt. Weiterhin gilt:

${\text{U₃ = U₁ - U}}_{\text{d}} \text{(2),}$

wobei U₁ die Basis-Emitter-Spannung des als Diode geschalteten Transistors 1 ist und U_{d} die Spannung zwischen dem Emitter des Transistors 3 und dem Emitter des Transistors 1 ist. Ebenso gilt:

${\text{U₄ = U₂ + U}}_{\text{d}} \text{(3),}$

wobei U₂ die Basis-Emitter-Spannung des Transistors 2 ist. Da die als Diode geschalteten Transistoren 1 und 2 den gleichen Strom führen, gilt:

U₁ = U₂ (4).

Da gemäß Gleichung (3) die Basis-Emitter-Spannung des Transistors 4 um U_{d} größer ist als die Basis-Emitter-Spannung des Transistors 2, gilt wegen des exponentiellen Zusammenhanges zwischen Emitterstrom und Basis-Emitter-Spannung schließlich die Gleichung:

${\text{I₄/I₁ = exp(U}}_{\text{d}} {\text{/U}}_{\text{T}} \text{) (5),}$

wobei I₄ der Emitterstrom des Transistors 4 und I₁ der Emitterstrom der Transistoren 1 bzw. 2 ist. Aus den Gleichungen (2), (3) und (4) ergibt sich:

${\text{U₄ - U₃ = 2U}}_{\text{d}} \text{(6).}$

Durch Gleichsetzen der Gleichungen (1) und (6) folgt:

${\text{U}}_{\text{d}} {\text{= 0,5U}}_{\text{T}} \text{lnB (7).}$

Durch Einsetzen von Gleichung (7) in Gleichung (5) ergibt sich:

$\text{I₄/I₁ =√} \overline{\text{B}} \text{(8).}$

Da der Strom I₁ praktisch gleich dem über den Anschluß 5 fließenden Strom ist (die Abweichungen bewegen sich im Promillebereich) und da der Emitterstrom des Transistors I₄ nahezu mit dem Strom über den dritten Anschluß 7 identisch ist, gilt also, daß der Strom über die Klemme 7 um den Faktor√B̅ größer ist als der Strom über die Klemme 5.

Die vorstehenden Beziehungen wurden unter der Voraussetzung abgeleitet, daß alle Transistoren identisch sind. Es ist aber auch möglich, daß nur die Transistoren 1 und 3 einander gleich sind und andere Emitterflächen aufweisen als die einander gleichen Transistoren 2 und 4, oder daß die Transistoren 3 und 4 einander gleich sind und andere Stromverstärkungsfaktoren aufweisen als die Transistoren 1 und 2. Schließlich können alle vier Transistoren voneinander abweichende Emitterflächen haben. In allen diesen Fällen gilt, daß der Faktor√B̅ in Gleichung (8) mit einem Faktor zu multiplizieren ist, der von den wirksamen Emitterflächen abhängt.

Der Eingangsstrom kann an der Klemme 5 zugeführt werden, wobei der proportionale Strom an der Klemme 7 weiterverarbeitet wird (in diesem Fall kann die Klemme 6 beispielsweise mit Masse verbunden sein), jedoch kann auch der Strom über den Anschluß 6 weiterverarbeitet werden, weil dieser wenigstens näherungsweise dem Strom I₄ entspricht. Ebenso kann dem Anschluß 6 ein Eingangsstrom zugeführt und der Ausgangsstrom dem Anschluß 5 entnommen werden. In diesem Fall ist der Ausgangsstrom um den Faktor 1/√B̅ kleiner als der Eingangsstrom.

Fig. 2 zeigt ein bevorzugtes Anwendungsbeispiel der erfindungsgemäßen Schaltung bei einem Amplitudendemodulator. Dabei sind zwei Zweige, die je die Serienschaltung der Kollektor-Emitter-Strecken zweier npn-Transistoren 11 und 12 bzw. 13 und 14 enthalten, an eine Gleichstromquelle 15 angeschlossen. Während jedoch der Transistor 11 direkt mit der durch die Kollektor-Emitter-Strecke eines Transistors 15 gebildeten Gleichstromquelle verbunden ist, ist der Emitter des Transistors 14 im anderen Zweig über einen Widerstand 16 mit der Gleichstromquelle verbunden. Außerdem sind die Basisanschlüsse der Transistoren 11 bzw. 14, deren Emitter direkt bzw. über den Widerstand 16 mit der Gleichstromquelle 15 verbunden sind, an die Emitter der Transistoren im jeweils anderen Zweig angeschlossen; die Basis des Transistors 14 ist also mit dem Emitter des Transistors 12 und die Basis des Transistors 11 mit dem Emitter des Transistors 13 verbunden.

Der Kollektorstrom des Transistors 13 wird über einen aus pnp-Transistoren gebildeten Stromspiegel, dessen Ausgangsstrom doppelt so groß ist wie der Kollektorstrom des Transistors 13, einem Ausgangswiderstand 17 zugeführt, dessen vom Stromspiegel abgewandter Anschluß mit Masse verbunden ist.

Die Eingänge 18 und 19 der Schaltung sind mit den Basisanschlüssen der Transistoren 12 und 13 verbunden und an eine nicht näher dargestellte Signalquelle angeschlossen, die amplitudenmodulierte Signale erzeugt. Wenn die Basisströme der Transistoren vernachlässigbar klein wären, würde der Transistor 13 nur dann einen Kollektorstrom führen, wenn das Potential an der Eingangsklemme 18 gegenüber dem Potential an der Eingangsklemme 19 positiv wäre. Es fände dann also eine Gleichrichtung statt, woraus mittels eines nicht näher dargestellten, mit dem Ausgangswiderstand 17 gekoppelten Filters eine Gleichspannung erzeugt werden könnte, die u.a. zu Regelzwecken benutzbar wäre.

Da die Basisströme der Transistoren 11...14 aber nicht vernachlässigbar sind bzw. da die Stromverstärkungsfaktoren dieser Transistoren endlich sind, ist diesem Nutzsignalanteil in der Praxis ein Ruhestrom Iᵣ überlagert, der von den Exemplarstreuungen der Schaltung abhängig ist und der das Regelverhalten in unerwünschter Weise beeinflussen würde.

Dieser Ruhestrom hängt von dem von der Gleichstromquelle 15 gelieferten Gleichstrom Iₒ und dem Stromverstärkungsfaktor B der Transistoren 11...14 nach der Beziehung:

${\text{I}}_{\text{r}} {\text{/I}}_{\text{o}} \text{= A/√} \overline{\text{B}} \text{(9)}$

ab. A ist dabei ein Faktor, der vom Gleichstrom I₀ und vom Widerstand R nach der Beziehung:

$\text{A = √} \overline{{\text{U}}_{\text{T}} {\text{/RI}}_{\text{o}}} \text{(10)}$

abhängt. Mit einem Wert R von 60 Ohm und einem Gleichstrom Iₒ von ca. 2 mA ergibt sich der Faktor A näherungsweise zu 0,5, so daß nach der Verdopplung des Ruhestroms im Stromspiegel 20 dem Ausgangswiderstand ein Ruhestrom Iᵣ der Größe:

${\text{I}}_{\text{r}} {\text{= I}}_{\text{o}} \text{/√} \overline{\text{B}} \text{(11)}$

zugeführt würde. Iᵣ ist demnach der Wurzel aus dem Stromverstärkungsfaktor umgekehrt proportional und ist daher Exemplarstreuungen ausgesetzt.

Dieser Ruhestrom wird von dem Widerstand 17 nahezu vollständig dadurch ferngehalten, daß mittels der in Fig. 1 dargestellten Schaltung, die zusammen mit dem Amplitudenmodulator Teil einer Integrierten Schaltung ist, ein Gleichstrom abgezogen wird, der nahezu die gleiche Größe und die gleiche Abhängigkeit vom Stromverstärkungsfaktor aufweist wie der Ruhestrom. Zu diesem Zweck ist die in Fig. 1 dargestellte Schaltung mit ihrem Anschluß 6 an eine Stromquelle 21 und mit ihrem Anschluß 5 an den Verbindungspunkt des Ausgangs des Stromspiegels 20 mit dem Widerstand 17 angeschlossen. Die Stromquelle 21 wird durch die Kollektor-Emitter-Strecke eines Transistors gebildet, der die gleichen Eigenschaften aufweist, wie der Transistor 15 und dessen Basis-Emitter-Strecke der Basis-Emitter-Strecke des Transistors 15 parallelgeschaltet und somit an den gleichen Vorspannungserzeuger 22 angeschlossen ist wie der Transistor 15. Infolgedessen wird dem Anschluß 6 der Strom Iγ zugeführt, so daß über den Anschluß 5 näherungsweise der Strom ${\text{I}}_{\text{o}} \text{/√} \overline{\text{B}}$ abgeführt wird, der gerade dem Ruhestromanteil entspricht. Infolgedessen fließt über den Widerstand 17 nur der von der Wechselspannung an den Eingängen 18, 19 abhängige Nutzanteil, der unabhängig von Exemplarstreuungen zu Regelzwecken benutzt werden kann.

Die durch den Stromspiegel 20 hervorgerufene Verdopplung des Ruhestroms (und des Nutzsignals) kann entfallen, wenn durch Änderung der Transistorgeometrie entweder der Kollektorstrom des Transistors 21 halbiert oder der Emitterstrom der Transistoren 3 und 4 verdoppelt wird. - Die mit npn-Transistoren 1...4 realisierte Stromspiegelschaltung kann in analoger Weise auch aus pnp-Transistoren aufgebaut werden.

## Patentansprüche

1. Stromspiegelschaltung mit einem ersten und einem zweiten Zweig, die zueinander parallelgeschaltet sind, wobei der erste Zweig die Serienschaltung zweier Dioden (1,2) enthält, und wobei im Betrieb ein Eingangs- und ein Ausgangs-Strom vorliegt,
dadurch gekennzeichnet, daß im zweiten Zweig die Basis-Emitter-Strecken zweier Transistoren derart in Serie geschaltet sind, daß der Emitterstrom des einen Transistors (3) den Basisstrom des anderen Transistors (4) bildet.

2. Stromspiegelschaltung nach Anspruch 1,
dadurch gekennzeichnet, daß der Eingangsstrom dem Verbindungspunkt (6) der beiden Zweige zugeführt wird, mit dem der Emitter eines Transistors (4) in dem zweiten Zweig verbunden ist, und daß der Ausgangsstrom dem anderen Verbindungspunkt (5) der beiden Zweige entnommen wird.

3. Stromspiegelschaltung nach Anspruch 1,
dadurch gekennzeichnet, daß der Eingangsstrom dem Verbindungspunkt (5) zugeführt wird, der mit Basis eines Transistors (3) im zweiten Zweig verbunden ist, und daß der Ausgangsstrom dem anderen Verbindungspunkt (6) oder dem Kollektor (7) desjenigen Transistors (4) im zweiten Zweig entnommen wird, dessen Emitter mit dem anderen Verbindungspunkt (6) verbunden ist.

4. Stromspiegelschaltung nach Anspruch 3,
dadurch gekennzeichnet, daß die Kollektoren der beiden Transistoren (3, 4) des zweiten Zweiges miteinander verbunden sind.

5. Verwendung einer Stromspiegelschaltung nach Anspruch 1 zur Kompensation des der Wurzel des Stromverstärkungsfaktors der Transistoren einer Schaltung (11...19) oder dem Kehrwert dieses Wertes proportionalen Ruhestroms in einer integrierten Schaltung.

## Claims

1. A current-mirror arrangement comprising a first and a second branch arranged in parallel with one another, the first branch comprising two series-connected diodes (1, 2), and an input current and an output current being present during operation, characterised in that in the second branch the base-emitter paths of two transistors (3, 4) are arranged in series in such a manner that the emitter current of the one transistor (3) constitutes the base current of the other transistor (4).

2. A current-mirror arrangement as claimed in Claim 1, characterized in that the input current is applied to the junction point (6) between the two branches, to which junction point the emitter of a transistor (4) in the second branch is connected, and in that the output current is taken from the other junction point (5) between the two branches.

3. A current-mirror arrangement as claimed in Claim 1, characterized in that the input current is applied to the junction point (5) which is connected to the base of a transistor (3) in the second branch, and in that the output current is taken from the other junction point (6) or from the collector (7) of that transistor (4) in the second branch whose emitter is connected to the other junction point (6).

4. A current-mirror arrangement as claimed in Claim 3, characterized in that the collectors of the two transistors (3, 4) of the second branch are interconnected.

5. Use of a current-mirror arrangement as claimed in Claim 1 to compensate for the quiescent current in an integrated circuit, which quiescent current is proportional to the root of the current-gain factor of the transistors of a circuit (11....19) or to the reciprocal of this root.

## Revendications

1. Circuit de miroir de courant comportant une première branche et une deuxième branche qui sont montées en parallèle, la première branche présentant le montage en série de deux diodes (1, 2) et un courant d'entrée et de sortie étant présent lors du fonctionnement, caractérisé en ce que dans la deuxième branche sont montés en série les trajets base-émetteur de deux transistors de façon que le courant d'émetteur d'un transistor 3 constitue le courant de base de l'autre transistor 4.

2. Circuit de miroir de courant selon la revendication 1, caractérisé en ce que le courant d'entrée est amené au point de jonction (6) de deux branches auxquelles est relié l'émetteur d'un transistor (4) dans la deuxième branche et en ce que le courant de sortie de l'autre point de jonction (5) est prélevé sur les deux branches.

3. Circuit de miroir de courant selon la revendication 1, caractérisé en ce que le courant d'entrée est amené au point de jonction (5) auquel est reliée la base d'un transistor (3) dans la deuxième branche et en ce que le courant de sortie est prélevé sur l'autre point de jonction (6) ou sur le collecteur (7) du transistor (4) dans la deuxième branche dont l'émetteur est relié à l'autre point de jonction (6).

4. Circuit de miroir de courant selon la revendication 3, caractérisé en ce que les collecteurs des deux transistors (3, 4) de la deuxième branche sont interconnectés.

5. Application d'un circuit de miroir de courant selon la revendication 1 pour la compensation du courant de repos proportionnel à la racine du coefficient d'amplification de courant du transistor d'un circuit (11...19) ou à la valeur réciproque de cette valeur dans un circuit intégré.
